# EUROPÄISCHE PATENTSCHRIFT

(11) **EP 1 449 768 B1**
(45) Veröffentlichungstag und Bekanntmachung des Hinweises auf die Patenterteilung: **03.02.2010**
(21) Anmeldenummer: 04000135.6
(22) Anmeldetag: 07.01.2004
(51) Int. Cl.: B65B 3/36

(54) **Verfahren zum Abfüllen eines flüssigen oder schüttbaren Mediums in ein Behältnis**
Method for filling liquid or loose goods in a container
Procédé de remplissage d'un récipient avec un liquide

(30) Priorität: 21.02.2003 DE 10307672
(43) Veröffentlichungstag der Anmeldung: 25.08.2004
(73) Patentinhaber: KROHNE MESSTECHNIK GMBH & CO. KG, 47058 Duisburg (DE)
(72) Erfinder: Ludwig, Detlef, 47228 Duisburg (DE)
(74) Vertreter: Gesthuysen, von Rohr & Eggert

(56) Entgegenhaltungen:
- DE-A- 10 149 473
- DE-A- 19 701 001
- DE-A- 19 834 900
- PATENT ABSTRACTS OF JAPAN vol. 018, no. 424 (M-1652), 9. August 1994 (1994-08-09) & JP 06 127506 A (MITSUBISHI MATERIALS CORP), 10. Mai 1994 (1994-05-10)
- PATENT ABSTRACTS OF JAPAN vol. 1998, no. 05, 30. April 1998 (1998-04-30) & JP 10 016903 A (TOYO SEIKAN KAISHA LTD), 20. Januar 1998 (1998-01-20)

## Beschreibung

Die Erfindung betrifft ein Verfahren zum Abfüllen einer Mindestmenge eines flüssigen oder schüttbaren Mediums in ein Behältnis, wobei die Menge des abgefüllten Mediums erfaßt wird und das Abfüllen durch Schließen eines Ventils beendet wird, sobald die Menge des abgefüllten Mediums einen Endwert erreicht hat.

Bei der Herstellung und dem Vertrieb von flüssigen oder schüttbaren Medien, wie Getränken, hat das Abfüllen dieser Medien in Behältnisse, wie Flaschen, eine hohe wirtschaftliche Bedeutung. Zum Abfüllen des Mediums wird typischerweise nämlich eine große Abfüllvorrichtung verwendet, wie ein Karusselflaschenfüller, der z. B. 150 Füllstationen aufweist und damit 150 Flaschen gleichzeitig befüllen kann. Ein solcher Karusselflaschenfüller kann pro Stunde bis zu 70.000 Flaschen mit einem jeweiligen Volumen von einem Liter mit einem Getränk befüllen. Dabei bedeutet eine Fehlbefüllung um nur 5 ml pro Flasche, daß pro Stunde 350 1, pro Tag ca. 850 1 und pro Monat ca. 250.000 1 Getränk zu viel abgefüllt wird. Eine hohe Genauigkeit bei der Abfüllung ist somit schon aus Kostengründen von erheblichem Interesse.

Bei aus dem Stand der Technik bekannten Abfüllvorrichtungen stellt sich das Abfüllen von Medien in Behältnisse typischerweise wie folgt dar: Aus einem Vorratsbehälter wird durch ein Ventil hindurch ein Behältnis befüllt, wobei die in das Behältnis abgegebene Menge des Mediums, also typischerweise das Volumen oder die Masse des Mediums, mittels einer Massen- bzw. Volumendurchflußmeßeinrichtung gemessen wird. Wenn die auf diese Weise erfaßte, in das Behältnis abgegebene Menge des Mediums einen vorbestimmten Wert, im folgenden stets Endwert genannt, erreicht hat, wird das Ventil geschlossen und damit der Abfüllvorgang beendet.

Das Schließen des Ventils nimmt jedoch eine endliche Zeitdauer in Anspruch, so daß es nach dem Erreichen des vorbestimmten Wertes für die in das Behältnis abgegebene Menge des Mediums noch zu einer weiteren Abgabe des Mediums in das Behältnis kommt; es liegt ein sogenannter Nachlauf vor. Dieser Nachlauf rührt im übrigen auch daher, daß das Ventil als mechanisches Bauteil sowie eine das Ventil steuernde Ventilsteuereinrichtung Ansprech- und Totzeiten aufweisen. Im Ergebnis gilt also, daß die in das Behältnis abgegebene Menge des Mediums über dem Endwert liegt, bei dem der Abfüllvorgang durch Schließen des Ventils beendet wird.

Dem zuvor beschriebenen Problem ist man im Stand der Technik schon dadurch begegnet, daß man den Nachlauf, resultierend aus der endlichen Schließzeit des Ventils, empirisch berücksichtigt hat (vgl. DE 197 01 001 A1).

Dem weiter oben beschriebenen Problem wird bei den aus dem Stand der Technik bekannten Abfüllverfahren auch häufig dadurch begegnet, daß bei jeder Füllung eines Behältnisses der Nachlauf gemessen wird und mit der in das Behältnis abzufüllenden Mindestmenge verglichen wird. Die Differenz der gemessenen abgefüllten Menge zur Mindestmenge, gegeben durch den Nachlauf, wird bei nachfolgenden Befüllungen von weiteren Behältnissen schrittweise, also immer nur zu einem gewissen Prozentsatz oder durch eine gleitende Mittelwertbildung, aus den Nachlaufwerten mehrerer aufeinanderfolgender Messungen von der SollMenge abgezogen. Damit nähert sich die tatsächlich in das jeweilige Behältnis abgefüllte Menge im Laufe von mehreren aufeinanderfolgenden Abfüllungen von oben der Mindestmenge an. Eine sofortige vollständige Kompensation bei der zweiten Abfüllung mit dem bei der ersten Abfüllung gemessenen Nachlauf ist nicht möglich, da eine solche Art der Kompensation oszillatorisch instabil wäre.

Insbesondere bei der Inbetriebnahme der Abfüllvorrichtung, wie bei der Umstellung auf ein neues Medium, nach einer Reinigung oder nach einer Veränderung des Volumens der zu befüllenden Behältnisse, sind die anfänglich abgefüllten Mengen sehr ungenau, so daß die Toleranzen für die in die Behältnisse abgefüllten Mengen häufig überschritten werden. Bei einem großen Karusselflaschenfüller mit 150 Füllstationen können dadurch bei jeder Inbetriebnahme des Füllers bis zu 1.000 falsch gefüllte und damit teilweise auch unverkäufliche Behältnisse erzielt werden.

Dementsprechend ist es die Aufgabe der Erfindung, ein solches Verfahren zum Abfüllen eines flüssigen oder schüttbaren Mediums in ein Behältnis anzugeben, bei dem die Genauigkeit der Abfüllung, insbesondere bei der Inbetriebnahme der für das Abfüllverfahren verwendeten Abfüllvorrichtung, verbessert ist.

Die zuvor hergeleitete und aufgezeigte Aufgabe ist erfindungsgemäß dadurch gelöst, daß das Abfüllen des Mediums in ein erstes Behältnis in mehreren Abfüllschritten erfolgt, indem in einem ersten Abfüllschritt das Abfüllen durch Schließen des Ventils unterbrochen wird, um den während des Schließens des Ventils erfolgenden Nachlauf des Mediums zu bestimmen, und in einem nachfolgenden Abfüllschritt das Abfüllen durch Öffnen des Ventils weitergeführt wird, wobei der Endwert zur Beendigung des nachfolgenden Abfüllschritts unter Berücksichtigung eines in einem vorhergehenden Abfüllschritt beim Schließen des Ventils bestimmten Nachlaufs des Mediums festgelegt wird.

Erfindungsgemäß ist also vorgesehen, daß insbesondere bei der Inbetriebnahme der für das Abfüllverfahren verwendeten Abfüllvorrichtung das Abfüllen des Mediums in das erste Behältnis nicht in einem kontinuierlichen Schritt, sondern in wenigstens zwei voneinander getrennten Schritten erfolgt, das Befüllen des ersten Behältnisses also wenigstens einmal durch Schließen des Ventils unterbrochen wird, so daß dabei der Nachlauf bestimmt werden kann. Der auf diese Weise bestimmte Nachlauf kann dann schon bei der Befüllung des ersten Behältnisses verwendet werden, um bereits den Endwert zur Beendigung des Befüllens des ersten Behältnisses so festzulegen, daß eine Befüllung des Behältnisses innerhalb der zulässigen Toleranzen erzielt wird.

Grundsätzlich ist es möglich, das erfindungsgemäße Verfahren mit lediglich zwei voneinander verschiedenen Abfüllschritten zum Befüllen des Behältnisses zu verwenden. Gemäß einer bevorzugten Weiterbildung der Erfindung ist jedoch vorgesehen, daß sich dem ersten Abfüllschritt eine Mehrzahl von nachfolgenden Abfüllschritten anschließt, wobei der jeweilige Endwert zur Beendigung eines nachfolgenden Abfüllschrittes unter Berücksichtigung des in dem jeweiligen vorhergehenden Abfüllschritt beim Schließen des Ventils bestimmten Nachlaufs des Mediums festgelegt wird. Durch eine entsprechend große Anzahl von innerhalb dem ersten Abfüllschritt nachfolgenden Abfüllschritten kann eine Mehrzahl von Nachlaufwerten und insbesondere eine so große Anzahl von Nachlaufwerten ermittelt werden, daß in jedem Fall eine hinreichende Beeinflussung des Endwerts zur Beendigung des letzten Abfüllschritts zur Befüllung des Behältnisses erzielt werden kann, um eine Befüllung innerhalb der vorgegebenen Toleranzen zu erzielen.

Dabei ist es gemäß einer bevorzugten Weiterbildung der Erfindung vorgesehen, daß der Endwert zur Beendigung des letzten Abfüllschrittes zur Befüllung des Behältnisses unter Berücksichtigung der Mindestmenge des Mediums und des in dem vorhergehenden Abfüllschritt beim Schließen des Ventils bestimmten Nachlaufs des Mediums festgelegt wird. Andererseits kann gemäß einer bevorzugten Weiterbildung der Erfindung auch vorgesehen sein, daß der Endwert zur Beendigung des letzten Abfüllschritts zur Befüllung des Behältnisses unter Berücksichtigung der Mindestmenge des Mediums und einer Mehrzahl, vorzugsweise aller, der in den vorhergehenden Abfüllschritten beim Schließen des Ventils bestimmten Nachläufe des Mediums festgelegt wird. Dabei kann insbesondere vorgesehen sein, daß die in den vorhergehenden Abfüllschritten beim Schließen des Ventils bestimmten Nachläufe des Mediums zur Festlegung des Endwertes zur Beendigung des letzten Abfüllschrittes einer Mittelung unterzogen werden.

Weiterhin ist gemäß einer bevorzugten Weiterbildung der Erfindung vorgesehen, daß nach der Befüllung des ersten Behältnisses die Befüllung eines weiteren Behältnisses in einem einzigen Abfüllschritt erfolgt, wobei der Endwert zur Beendigung des einzigen Abfüllschrittes zur Befüllung des weiteren Behältnisses unter Berücksichtigung der Mindestmenge des Mediums und eines bei der Befüllung des ersten Behältnisses ermittelten Nachlaufwertes festgelegt wird. Anstatt, wie im Stand der Technik, eine hinreichende Anzahl von Nachlaufwerten erst nach dem aufeinanderfolgenden Befüllen von mehreren Behältnissen zu erzielen, kann nämlich eine hinreichende Anzahl von Nachlaufwerten schon nach dem Befüllen des ersten Behältnisses vorliegen, so daß nachfolgend weitere Behältnisse in einem kontinuierlichen Abfüllvorgang befüllt werden können. Zur Festlegung des Endwertes wird nämlich einfach ein solcher Nachlaufwert verwendet, der bei der Befüllung des ersten Behältnisses ermittelt worden ist.

Gemäß einer bevorzugten Weiterbildung der Erfindung kann bei der zuvor beschriebenen Vorgehensweise insbesondere vorgesehen sein, daß zur Festlegung des Endwertes zur Beendigung des einzigen Abfüllschrittes zur Befüllung des weiteres Behältnisses die bei der Befüllung des ersten Behältnisses ermittelten Nachlaufwerte einer Mittelung unterzogen werden. Außerdem kann gemäß einer bevorzugten Weiterbildung der Erfindung vorgesehen sein, daß sich der Befüllung des ersten Behältnisses eine Mehrzahl von einzelnen Abfüllungen weiterer Behältnisse anschließt, wobei der jeweilige Endwert zur Beendigung einer solchen Abfüllung unter Berücksichtigung der Mindestmenge des Mediums und eines bei einer vorhergehenden Abfüllung ermittelten Nachlaufwertes festgelegt wird. Dabei kann schließlich insbesondere vorgesehen sein, daß im *n*-ten Schritt der Endwert *Eₙ* wie folgt bestimmt wird:${E}_{n} = {E}_{n - 1} - {\sum }_{i = n - x}^{n - 1} \frac{{N}_{i}}{x} ,$ wobei *N* der Nachlauf und *x* die Anzahl der Abfüllungen ist, bei denen die Nachlaufwerte zur Festlegung des Endwertes verwendet werden.

Im Einzelnen gibt es nun eine Vielzahl von Möglichkeiten, das erfindungsgemäße Verfahren auszugestalten und weiterzubilden. Dazu wird auf die dem Patentanspruch 1 nachgeordneten Patentansprüche sowie auf die nachfolgende detaillierte Beschreibung eines bevorzugten Ausführungsbeispiels der Erfindung unter Bezugnahme auf die Zeichnung verwiesen. In der Zeichnung zeigt
- Fig. 1: schematisch ein Abfüllverfahren gemäß einem bevorzugten Ausführungsbeispiel der Erfindung mittels einer entsprechenden Abfüllvorrichtung,
- Fig. 2: schematisch den Ablauf eines herkömmlichen Abfüllverfahrens,
- Fig. 3: schematisch den Ablauf eines Verfahrens gemäß einem bevorzugten Ausführungsbeispiel der Erfindung im Vergleich mit einem herkömmlichen Verfahren und
- Fig. 4: eine Auftragung der Füllmengen bei aufeinanderfolgenden Abfüllungen mit herkömmlicher Nachlaufkorrektur bzw. gemäß einem bevorzugten Ausführungsbeispiel der Erfindung.

Aus Fig. 1 ist schematisch das Abfüllen eines Mediums 1 in ein Behältnis 2 mittels einer Abfüllvorrichtung 3 dargestellt. Bei dem Medium 1 kann es sich um eine Flüssigkeit oder ein schüttbares Medium handeln, vorliegend handelt es sich um ein Getränk. Die Abfüllvorrichtung 3 weist einen Vorratsbehälter 4 sowie eine Durchflußmeßeinrichtung 5 und ein Ventil 6 auf. Bei geöffnetem Ventil 6 erfolgt eine Abfüllung des Mediums 1 in das Behältnis 2.

Die Steuerung des Ventils 6, nämlich das Öffnen bzw. das Schließen des Ventils 6, erfolgt mittels einer Ventilsteuereinheit 7. Die Ventilsteuereinheit 7 ist außerdem mit der Durchflußmeßeinrichtung 5 verbunden, so daß eine Steuerung des Ventils 6 in Abhängigkeit von der mittels der Durchflußmeßeinrichtung 5 erfaßten abgefüllten Menge des Mediums 1 ermöglicht wird.

Bei der Durchflußmeßeinrichtung 5 kann es sich z. B. um ein Massendurchflußmeßgerät oder um ein Volumendurchflußmeßgerät, wie ein magnetischinduktives Durchflußmeßgerät oder ein Ultraschalldurchflußmeßgerät, handeln. Die Durchflußmeßeinrichtung 5 übermittelt die von ihr erfaßte Durchflußmenge an die Ventilsteuereinheit 7, und zwar gemäß dem vorliegend dargestellten bevorzugten Ausführungsbeispiel der Erfindung in Form von skalierten Impulsen, nämlich jeweils einem Impuls für eine erfaßte vorbestimmte Mengeneinheit. Alternativ dazu ist die Übertragung der von der Durchflußmeßeinrichtung 5 erfaßten Durchflußmenge an die Ventilsteuereinheit 7 z. B. auch in Form eines digitalisierten Signals über eine Busschnittstelle möglich.

Die Ventilsteuereinheit 7 integriert die von der Durchflußmeßeinrichtung 5 erfaßte und an sie übermittelten Durchflußmenge. Diese integrierte Durchflußmenge stellt zu einem jeden Zeitpunkt die Menge dar, die aus dem Vorratsbehälter 4 durch die Durchflußmeßeinrichtung 5 und das Ventil 6 hindurch in das Behältnis 2 abgefüllt worden ist.

Aus Fig. 2 ist nun schematisch die Abfüllung des Mediums 1 in das Behältnis 2 gemäß einem herkömmlichen Verfahren dargestellt, um die mit der endlichen Schließzeit des Ventils 6 verbundene Nachlaufproblematik zu erläutern: Zum Zeitpunkt *t₀* wird das Ventil 6 mittels der Ventilsteuereinheit 7 geöffnet. Wie aus Fig. 2 ersichtlich, steigt der im Diagramm Grau dargestellte Durchfluß fast unmittelbar auf einen konstanten, hier auf 1 normierten Wert an.

Damit steigt mit fortschreitender Zeit auch die in das Behältnis 2 abgefüllte Menge des Mediums 1, wie durch die durchgezogene, linear ansteigende Linie dargestellt. Bei der Zeit *t₁* erreicht die in das Behältnis 2 abgefüllte Menge des Mediums 1 den Endwert *E* von 100, was durch die Aufintegration der abgefüllten Menge des Mediums 1 mittels der Durchflußmeßeinrichtung 5 die Ventilsteuereinheit 7 veranlaßt, das Ventil 6 zu schließen. Dieser Endwert von 100 entspricht vorliegend auch der Mindestmenge; es soll vorliegend also wenigstens eine Mindestmenge von 100 in das Behältnis 2 abgefüllt werden, so daß vorerst keine Beendigung der Abfüllung vor Erreichen dieses Wertes erfolgt.

Bis das Ventil 6 geschlossen ist, vergeht vom Zeitpunkt *t₁* eine endliche Zeitdauer, so daß erst zum späteren Zeitpunkt *t₂* kein Durchfluß mehr erfolgt. In dieser Zeit des Schließens des Ventils 6 bleibt der Durchfluß, wie in Fig. 2 dargestellt, annähernd konstant, so daß es im Ergebnis zu einer in das Behältnis 2 abgefüllten Menge des Mediums 1 kommt, die um den Nachlauf *N* über dem Endwert *E* von 100 liegt, bei dem das Ventils von der Ventilsteuereinheit 7 zum Schließen angesteuert worden ist.

Wie nunmehr aus Fig. 3 ersichtlich, wird bei dem unten dargestellten Verfahren gemäß dem bevorzugten Ausführungsbeispiel der Erfindung im Gegensatz zu dem oben dargestellten herkömmlichen Verfahren beim Befüllen des Behältnisses 2 vor Erreichen der Mindestmenge des in das Behältnis 2 abzufüllenden Mediums 1 der Durchlauf mehrfach, vorliegend nämlich dreimal zu den Zeitpunkten a, b und c, unterbrochen. Diese vor Beendigung des ersten Abfüllvorgangs erfolgenden Unterbrechungen sind bei der aus der Fig. 4 ersichtlichen Auftragung der jeweils abgefüllten Menge bei der ersten Abfüllung auf eine vollständige Füllung extrapoliert. Bei der mit a gekennzeichneten Unterbrechung, die nach einem Viertel des Endwertes von 1.000, also bei 250 von der Ventilsteuereinheit 7 durch Ansteuerung des Ventils 6 veranlaßt worden ist, ist es bis zum vollständigen Schließen des Ventils 6 zu einer abgefüllten Menge von 255 gekommen. Der Nachlauf hat also 5 betragen, so daß bei einer Abschaltung bei einem Endwert von 1.000 tatsächlich eine Menge von 1.005 erzielt worden wäre.

Mit diesem Wissen um den Nachlauf des Ventils 6 wird gemäß dem vorliegend dargestellten bevorzugten Ausführungsbeispiel der Erfindung das Ventil 6 bei den Unterbrechungen b und c entsprechend früher, nämlich unter einem extrapolierten Mindestwert von 1.000 angesteuert, so daß durch entsprechende Festlegung des Endwertes zur Beendigung des letzten Abfüllschrittes eine solch frühe Ansteuerung des Ventils 6 erzielt wird, die zu einer tatsächlich in das Behältnis 2 abgefüllten Menge des Mediums 1 führt, die, wie gefordert über dem Mindestwert von 1.000 und innerhalb der hier vorgegebenen Toleranz von 2, also unterhalb von 1.002 liegt. Durch weitere Anwendung z. B. der schon weiter oben genannten Formel für den Endwert E kann die in den weiteren Abfüllvorgängen tatsächlich in das jeweilige Behältnis 2 abgefüllte Menge des Mediums 1 weiter reduziert und dem Mindestwert von 1.000 angenähert werden.

In diesem Zusammenhang sei im übrigen auch bemerkt, daß bei einer fest vorgegebenen Anzahl von Unterbrechung während des ersten Abfüllvorgangs selbstverständlich auch der Fall auftreten kann, daß die im ersten Abfüllvorgang in das Behältnis 2 abgegebene Menge des Mediums 1 über der Toleranzgrenze von 1.002 liegt. Das Verfahren gemäß dem bevorzugten Ausführungsbeispiel der Erfindung kann dann dahingehend weitergebildet sein, daß auch im zweiten Abfüllvorgang noch Unterbrechungen erfolgen, um die tatsächlich abgefüllte Menge des Mediums 1 in den Toleranzbereich zu bringen.

## Patentansprüche

1. Verfahren zum Abfüllen einer Mindestmenge eines flüssigen oder schüttbaren Mediums (1) in ein Behältnis (2), wobei die Menge des abgefüllten Mediums (1) erfaßt wird und das Abfüllen durch Schließen eines Ventils (6) beendet wird, sobald die Menge des abgefüllten Mediums (1) einen Endwert erreicht hat, **dadurch gekennzeichnet, daß** das Abfüllen des Mediums (1) in ein erstes Behältnis (2) in mehreren Abfüllschritten erfolgt, indem in einem ersten Abfüllschritt das Abfüllen durch Schließen des Ventils (6) unterbrochen wird, um den während des Schließens des Ventils (6) erfolgenden Nachlauf des Mediums (1) zu bestimmen, und in einem nachfolgenden Abfüllschritt das Abfüllen durch Öffnen des Ventils (6) weitergeführt wird, wobei der Endwert zur Beendigung des nachfolgenden Abfüllschritts unter Berücksichtigung eines in einem vorhergehenden Abfüllschritt beim Schließen des Ventils (6) bestimmten Nachlaufs des Mediums (1) festgelegt wird.

2. Verfahren nach Anspruch 1, **dadurch gekennzeichnet; daß** sich dem ersten Abfüllschritt eine Mehrzahl von nachfolgenden Abfüllschritten anschließt, wobei der jeweilige Endwert zur Beendigung eines nachfolgenden Abfüllschritts wenigstens unter Berücksichtigung eines in einem vorhergehenden Abfüllschritt beim Schließen des Ventils (6) bestimmten Nachlaufs des Mediums (1) festgelegt wird.

3. Verfahren nach Anspruch 1 oder 2, **dadurch gekennzeichnet, daß** der Endwert zur Beendigung des letzten Abfüllschrittes zur Befüllung des Behältnisses (2) unter Berücksichtigung der Mindestmenge des Mediums (1) und des in dem vorhergehenden Abfüllschritt beim Schließen des Ventils (6) bestimmten Nachlaufs des Mediums (1) festgelegt wird.

4. Verfahren nach Anspruch 1 oder 2; **dadurch gekennzeichnet, daß** der Endwert zur Beendigung des letzten Abfüllschritts zur Befüllung des Behältnisses (2) unter Berücksichtigung der Mindestmenge des Mediums (1) und einer Mehrzahl, vorzugsweise aller, der in den vorhergehenden Abfüllschritten beim Schließen des Ventils (6) bestimmten Nachläufe des Mediums (1) festgelegt wird.

5. Verfahren nach Anspruch 4, **dadurch gekennzeichnet, daß** die in den vorhergehenden Abfüllschritten beim Schließen des Ventils (6) bestimmten Nachläufe des Mediums (1) zur Festlegung des Endwertes zur Beendigung des letzten Abfüllschrittes einer Mittelung unterzogen werden.

6. Verfahren nach einem der Ansprüche 1 bis 5, **dadurch gekennzeichnet, daß** nach der Befüllung des ersten Behältnisses (2) die Befüllung eines weiteren Behältnisses in einem einzigen Abfüllschritt erfolgt, wobei der Endwert zur Beendigung des einzigen Abfüllschrittes zur Befüllung des weiteren Behältnisses unter Berücksichtigung der Mindestmenge des Mediums (1) und eines bei der Befüllung des ersten Behältnisses (2) ermittelten Nachlaufwertes festgelegt wird.

7. Verfahren nach Anspruch 6, **dadurch gekennzeichnet, daß** zur Festlegung des Endwertes zur Beendigung des einzigen Abfüllschrittes zur Befüllung des weiteren Behältnisses bei der Befüllung des ersten Behältnisses (2) ermittelte Nachlaufwerte einer Mittelung unterzogen werden.

8. Verfahren nach Anspruch 6 oder 7, **dadurch gekennzeichnet, daß** sich der Befüllung des ersten Behältnisses (2) eine Mehrzahl von einzelnen Befüllungen weiterer Behältnisse anschließt, wobei der jeweilige Endwert zur Beendigung einer solchen Befüllung unter Berücksichtigung der Mindestmenge des Mediums (1) und eines bei einer vorhergehenden Befüllung ermittelten Nachlaufwertes festgelegt wird.

## Claims

1. Method for dispensing a minimum amount of a liquid or pourable medium (1) into a container (2), in the course of which, the amount of dispensed medium (1) is measured and the filling process is terminated by the closing of a valve (6) as soon as the amount of dispensed medium (1) has reached a final value, **characterized in that** dispensing the medium (1) into a first container (2) in a series of several dispensing steps where, in a first dispensing step, the valve (6) is closed to interrupt the filling process so as to allow the determination of the tailing of the medium (1) that occurs during the closing of the valve (6) and in a subsequent dispensing step, the valve (6) is opened to permit resumption of the filling process, with the final value for terminating the subsequent dispensing step being established in consideration of a tailing rate of the medium (1) that was determined in a preceding dispensing step during the closing of the valve (6).

2. Method according to claim 1, **characterized in that** a series with multiple subsequent dispensing steps follows the first dispensing step, wherein each respective final value for terminating a subsequent dispensing step is established in consideration of a tailing rate of the medium (1) determined in at least one of the preceding dispensing steps during the closing of the valve (6).

3. Method according to claim 1 or 2, **characterized in that** the final value for terminating a last dispensing step is established in consideration of the desired minimum amount of the medium (1) and of a tailing of the medium (1) determined in the preceding dispensing steps during the closing of the valve (6).

4. Method according to claim 1 or 2, **characterized in that** the final value for terminating a last dispensing step is established in consideration of the desired minimum amount of the medium (1) and of several, and preferably all, of the tailings of the medium (1) determined in the preceding dispensing steps during the closing of the valve (6).

5. Method according to claim 4, **characterized in that** the tailings of the medium (1) determined in the preceding dispensing steps during the closing of the valve (6) undergo an averaging to establish the final value for terminating the last dispensing step.

6. Method according to any one of claims 1 to 5, **characterized in that** after the first container (2) has been filled, filling another container in one single dispensing step occurs, wherein the final value for terminating the single dispensing step for filling the additional container is established in consideration of the desired minimum amount of the medium (1) and of a tailing value determined during the filling of the first container (2).

7. Method according to claim 6, **characterized in that** averaging the tailing values determined during the filling of the first container (2) establishes the final value for terminating the single dispensing step in filling the additional container.

8. Method according to claim 6 or 7, **characterized in that** a series of single dispensing steps for further containers follows the filling of the first container (2), wherein the respective final value for terminating such a dispensing step is determined in consideration of the minimum amount of the medium (1) and of a tailing value determined during the filling of the first container (2).

## Revendications

1. Procédé de remplissage d'un récipient (2) avec une quantité minimale d'un fluide liquide ou versable (1), dans lequel on détecte la quantité de fluide versé (1) et on termine le remplissage par la fermeture d'une soupape (6), dès que la quantité du fluide versé (1) a atteint une valeur finale, **caractérisé en ce que** l'on verse d'abord le fluide (1) dans un premier récipient (2) en plusieurs étapes de remplissage, en interrompant le remplissage dans une première étape de remplissage par la fermeture de la soupape (6) afin de déterminer le remous du fluide (1) pendant la fermeture de la soupape (6), et en poursuivant le remplissage dans une étape de remplissage suivante par l'ouverture de la soupape (6), dans lequel on fixe la valeur finale pour la fin de l'étape de remplissage suivante en tenant compte du remous du fluide (1) déterminé lors de la fermeture de la soupape (6) dans une étape de remplissage précédente.

2. Procédé selon la revendication 1, **caractérisé en ce qu'**une pluralité d'étapes de remplissage suivantes succèdent à la première étape de remplissage, dans lequel on fixe la valeur finale respective pour la fin d'une étape de remplissage suivante en tenant compte du remous du fluide (1) déterminé lors de la fermeture de la soupape (6) dans une étape de remplissage précédente.

3. Procédé selon la revendication 1 ou 2, **caractérisé en ce que** l'on fixe la valeur finale pour la fin de la dernière étape de remplissage pour remplir le récipient (2) en tenant compte de la quantité minimale du fluide (1) et du remous du fluide (1) déterminé lors de la fermeture de la soupape (6) dans l'étape de remplissage précédente.

4. Procédé selon la revendication 1 ou 2, **caractérisé en ce que** l'on fixe la valeur finale pour la fin de la dernière étape de remplissage pour remplir le récipient (2) en tenant compte de la quantité minimale du fluide (1) et d'une pluralité, de préférence de tous les remous du fluide (1) déterminés lors de la fermeture de la soupape (6) dans les étapes de remplissage précédentes.

5. Procédé selon la revendication 4, **caractérisé en ce que** l'on détermine la moyenne des remous du fluide (1) déterminés lors de la fermeture de la soupape (6) dans les étapes de remplissage précédentes pour fixer la valeur finale pour la fin de la dernière étape de remplissage.

6. Procédé selon l'une quelconque des revendications 1 à 5, **caractérisé en ce que**, après le remplissage du premier récipient (2), on effectue le remplissage d'un autre récipient en une opération unique de remplissage, dans lequel on fixe la valeur finale pour la fin de l'opération unique de remplissage pour le remplissage de l'autre récipient en tenant compte de la quantité minimale du fluide (1) et d'une valeur de remous déterminée lors du remplissage du premier récipient (2).

7. Procédé selon la revendication 6, **caractérisé en ce que** l'on détermine la moyenne des valeurs de remous déterminées lors du remplissage du premier récipient (2) pour fixer la valeur finale pour la fin de l'opération de remplissage unique pour remplir l'autre récipient.

8. Procédé selon la revendication 6 ou 7, **caractérisé en ce qu'**une pluralité de remplissages uniques d'autres récipients succèdent au remplissage du premier récipient (2), dans lequel on fixe la valeur finale respective pour la fin d'un tel remplissage en tenant compte de la quantité minimale du fluide (1) et d'une valeur de remous déterminée lors d'un remplissage précédent.
